# FASCICULE DE BREVET EUROPEEN

(11) **EP 0 339 010 B1**
(45) Date de publication et mention de la délivrance du brevet: **24.03.1993**
(21) Numéro de dépôt: 89870052.1
(22) Date de dépôt: 14.04.1989
(51) Int. Cl.: E02B 3/04

(54) **Procédé de réalisation d'une plage artificielle ou de surélévation d'une plage existance**
Verfahren zum Realisieren eines künstlichen Strandes oder zum Erhöhen eines bestehenden Strandes
Method for creating an artificial beach or for raising an existing beach

(30) Priorité: 19.04.1988 BE 8800445
(43) Date de publication de la demande: 25.10.1989
(73) Titulaire: "Dredging International", B-2730 Zwijndrecht (BE)
(72) Inventeur: Paynjon, Roger, B-2210 Borsbeek (BE)
(74) Mandataire: Pieraerts, Jacques

(56) Documents cités:
- WO-A-87/01148
- WO-A-87/02082
- FR-A- 1 019 527
- US-A- 4 729 691
- PATENT ABSTRACTS OF JAPAN, vol. 8, no. 152 (M-309)[1589], 14 juillet 1984; & JP-A-59 48 525 (MITSUI SEKIYU KAGAKU KOGYO K.K.) 19-03-1984

## Description

La présente invention concerne un procédé pour la réalisation par remblayage de sable d'une plage artificielle ou pour la surélévation d'une plage existante en bordure d'un rivage, l'inclinaison d'origine du sol étant trop grande pour retenir le sable remblayé, selon lequel on réalise une digue immergée (2) à distance du rivage sur le fond d'origine, le cas échéant, sur un fond dragué artificiellement, cette digue immergée étant édifiée à base de matériaux qui sont à l'épreuve du glissement par rapport au fond, le sable de remblayage étant ensuite amené entre cette digue immergée et le rivage. Un tel procédé est connu du brevet FR-A-1019527.

Lorsqu'une plage artificielle doit être réalisée le long d'une rivière ou d'une embouchure de fleuve, il se pose, surtout lorsque la rivière ou l'embouchure du fleuve est soumise à des marées, des problèmes qui sont directement liés à l'écoulement de l'embase de la plage nouvelle ou artificielle dans le chenal de la rivière ou dans la mer.

La surélévation de plages existantes a, jusqu'à présent, été réalisée pratiquement exclusivement par le remblayage de sable frais. Les résultats sont toujours décevants à relativement brève échéance du fait qu'une grande quantité de sable fraîchement remblayé disparaît à nouveau inévitablement dans la mer ou dans le chenal. Le remblayage de sable doit donc être répété plusieurs fois ce qui peut poser financièrement un problème insurmontable.

Lorsqu'on envisage l'édification d'une plage artificielle dans une rivière, le sable frais remblayé ne peut en aucun cas de nouveau s'écouler vers le chenal. Cela arrivera d'autant plus vite que l'inclinaison du fond le long du bord de la rivière forme un angle le long duquel le sable remblayé s'écoulera de cette pente.

La mise en oeuvre du procédé connu du brevet FR-A-1019527 est quant à elle liée à des conditions géologiques particulières, le sable de remblayage étant déposé naturellement par le jeu des marées.

On connaît aussi du brevet US-A-4,729,691 un dispositif contre l'érosion d'une côte qui consiste à établir en avant de la côte un radier formé par un empilage de conteneurs en géotextile liés entre eux par des liens quelconques.

La présente invention a pour but de fournir un procédé qui procure une solution nouvelle et originale aux problèmes posés et grâce auquel des plages artificielles ayant une faible inclinaison peuvent être édifiées, et cela aussi bien à la mer que le long d'un bord d'une rivière.

Cet objectif est atteint conformément à l'invention par le fait qu'on étale au moins une première couche de géotextile sur le fond d'origine, le cas échéant, sur le fond dragué artificiellement, on charge la partie de cette couche située à l'endroit où doit être formée la diguee immergée avec des moulons (grosses pierres), on replie ladite couche de géotextile autour de la masse de moulons pour former ainsi une deuxième couche au moins partiellement superposée à la première, et on ancre ces couches superposées de géotextile au moyen de sable de remblayage amené jusqu'à la hauteur et l'inclinaison souhaitées, les couches de géotextile étant étalées sur le fond d'origine, le cas échéant, le fond dragué artificiellement , sur une longueur suffisante pour que la pression exercée par le sable de remblayage sur lesdites couches de géotextile provoque et entretienne cet ancrage.

D'autres détails et avantages de l'invention apparaîtront de la description ci-après d'un procédé pour la réalisation d'une plage artificielle par remblayage de sable ou la surélévation d'une plage existante.

Cette description est uniquement donnée à titre d'exemple. Les références se rapportent à la figure annexée.

La figure ci-annexée est une section transversale d'une plage susceptible d'être obtenue par le procédé suivant l'invention.

Dans le texte ci-après, le mot rivière sera toujours utilisé, bien qu'il soit clair qu'il peut également s'agir ici d'une embouchure de fleuve ou d'une mer.

Le chenal de la rivière est représenté par un fond fortement incliné 1. L'angle d'inclinaison représenté ici est évidemment totalement arbitraire.

Le fond de la plage d'origine peut coïncider avec la droite A-B. La plupart du temps, ceci est purement théorique. En réalité, le fond de la plage d'origine peut coïncider ou coïncider sensiblement avec le trait mixte C-D. Dans un tel cas, le sable nécessaire est d'abord dragué jusqu'à ce qu'un fond soit obtenu qui coïncide avec la droite A-B. Aussi la représentation de la ligne courbe C-D est totalement arbitraire.

En tous cas, là où la digue immergée 2 doit être établie, un fond plat B-D est d'abord créé par dragage.

Lorsque à cause des circonstances naturelles ou locales, le fond d'origine approche déjà l'horizontalité de la droite B-D, il ne faut pas nécessairement draguer.

La construction de la digue immergée 2 se fait en utilisant des couches de géotextile. Par la référence 3 cette partie des couches de géotextile est mise en évidence qui est étalée d'abord sur soit le fond d'origine, soit le fond nouvellement créé. Les couches de géotextile s'étendant donc pour la plus grande part sur ce sol, s'étendent encore au-delà sous la digue immergée 2. La digue immergée est construite par la disposition de moulons 4, tandis que les couches de géotextile 3 sont repliées autour de cette première masse de moulons pour former alors de nouveau une deuxième couche de géotextile jusqu'à une hauteur qui est en réalité arbitraire.

La digue immergée 2 peut encore être élevée par une ou plusieurs couches de moulons 5, enveloppés dans des couches de géotextile 6 dont les deux bandes dirigées vers la terre sont posées au-dessus de la première couche 3. Ce n'est qu'alors que le sable frais 7 peut être remblayé par dragage jusqu'à ce que l'inclinaison souhaitée soit obtenue.

La finition de la digue immergée par des moulons ou par d'autres matériaux courants à cette fin n'entre pas dans la teneur de l'invention. La couche de matériaux de finition est mise en évidence par la référence 8.

On remarque sur la figure que le renforcement interne de la digue immergée 2 est formé en couches par le déploiement de deux ou plusieurs couches de géotextiles.

La longueur d'ancrage requise de ces couches de géotextile est calculée en fonction de la stabilité interne nécessaire de la digue immergée. Les couches de géotextile servent donc d'ancrage le long du fond d'origine ou du fond nouvellement dragué. La friction entre le sable et la couche de géotextile constitue également un facteur d'ancrage important.

Dans la structure suivant l'invention la friction qui est suscitée par la charge verticale P du sable fraîchement remblayé sur la longueur d'ancrage des couches de géotextile est donc W. La longueur d'ancrage nécessaire est déterminée en fonction de la résistance à la traction nominale de ces couches de géotextile elles-mêmes. Cela a pour conséquence que plus l'inclinaison du fond d'origine ou du nouveau fond après dragage d'une quantité de sable est forte, plus importante sera la longueur d'ancrage des couches de géotextile sous le sable fraîchement remblayé.

Les géotextiles utilisés à cette fin sont des textiles résistant à la traction exclusivement de haute qualité du type qui est commercialisé par la société UCO sous les références:
H5200/45 (44667) - UCO 20
52/60 (44615) - UCO 4.

Le procédé suivant l'invention permet l'utilisation de digues établies en vue du remblayage hydraulique courant sans devoir ancrer celles-ci à l'aide de tirants d'ancrage forés ou de palplanches. C'est pourquoi le procédé est surtout, sinon exclusivement, indiqué pour la réfection ou la réhabilitation de plages à l'aide de sable frais à remblayer, en toutes circonstances lorsque l'inclinaison du fond d'origine est si raide que le remblayage de sable conduit à de grandes pertes.

Il va de soi que l'invention n'est pas limitée à la forme de réalisation décrite ci-dessus et de nombreuses modifications pourraient y être apportées sans sortir du cadre de l'invention définie par la revendication annexée

## Revendications

1. Procédé pour la réalisation par remblayage de sable d'une plage artificielle ou pour la surélévation d'une plage existante en bordure d'un rivage, l'inclinaison d'origine du sol étant trop grande pour retenir le sable remblayé, selon lequel on réalise une digue immergée (2) à distance du rivage sur le fond d'origine, le cas échéant, sur un fond dragué artificiellement, cette digue immergée étant édifiée à base de matériaux qui sont à l'épreuve du glissement par rapport au fond, le sable de remblayage étant ensuite amené entre cette digue immergée et le rivage,
caractérisé en ce qu'on étale au moins une première couche de géotextile (3) sur le fond d'origine, le cas échéant, sur le fond dragué artificiellement, on charge la partie de cette couche située à l'endroit où doit être formée la digue immergée (2) avec des moulons (grosses pierres), on replie ladite couche de géotextile (3) autour de la masse de moulons pour former ainsi une deuxième couche au moins partiellement superposée à la première, et on ancre ces couches superposées de géotextile au moyen de sable de remblayage amené jusqu'à la hauteur et l'inclinaison souhaitées, les couches de géotextile étant étalées sur le fond d'origine, le cas échéant, le fond dragué artificiellement, sur une longueur suffisante pour que la pression exercée par le sable de remblayage sur lesdites couches de géotextile provoque et entretienne cet ancrage.

## Patentansprüche

1. Verfahren zur Herstellung eines künstlichen Strandes durch Sandanschüttung oder zur Erhöhung eines bestehenden Strandes am Rande eines Ufers, wo das ursprüngliche Gefälle des Bodens zu groß ist, um den angeschütteten Sand festzuhalten, gemäß dem ein immergierter Damm (2) in Abstand zum Ufer auf dem ursprünglichen Grund, gegebenenfalls auf einem künstlich ausgebaggerten Grund errichtet wird, und der immergierte Damm auf der Basis von Materialien, die rutschfest bezüglich des Grundes sind, gebaut ist, und der Anschüttungssand dann zwischen den immergierten Damm und das Ufer zugeleitet wird, dadurch gekennzeichnet, daß man zumindest eine erste Geotextilschicht (3) auf dem ursprünglichen Grund, gegebenenfalls auf dem künstlich ausgebaggerten Grund ausbreitet, daß man den Teil dieser Schicht, der sich dort befindet, wo der immergierte Damm (2) gebildet werden soll, mit Mühlsteinen (dicke Steine) beschwert, daß man die Geotextilschicht (3) um die Anhäufung von Mühlsteinen legt, um so eine zweite Schicht zu bilden, die die erste zumindest teilweise überlagert, und daß man die überlagerten Geotextilschichten mittels des Anschüttungssandes, der bis zur gewünschten Höhe und Neigung zugeleitet wird, verankert, wobei die Geotextilschichten auf dem ursprünglichen Grund, gegebenenfalls auf dem künstlich ausgebaggerten Grund, auf einer so ausreichenden Länge ausgebreitet sind, daß der vom Anschüttungssand auf die Geotextilschichten ausgeübte Druck die Verankerung bewirkt und aufrechterhält.

## Claims

1. A method of banking up sand to construct an artificial beach or raise an existing beach alongside a shore, the original slope of the ground being too great to retain the banked-up sand, in which method a submerged embankment (2) is made at a distance from the shore on the original bed or on an artificially dredged bed if necessary, the submerged embankment being constructed from materials proof against sliding with respect to the bed, after which the banked-up sand is placed between the submerged embankment and the shore,
characterised in that at least one first layer of geotextile (3) is spread on the original bed or on the artificially dredged bed if necessary, the part of the layer at the place where the submerged embankment (2) is to be formed is loaded with large stones, the geotextile layer (3) is folded around the heap of stones to form a second layer at least partly superposed on the first, and the superposed layers of geotextile are anchored with banked-up sand up to the desired height and slope, the layers of geotextile being spread on the original bed or the artificially dredged bed if necessary and over a sufficient length for the pressure exerted by the banked-up sand on the layers of geotextile to bring about and maintain the aforementioned anchoring.
